# EUROPÄISCHE PATENTSCHRIFT

(11) **EP 4 233 155 B1**
(45) Veröffentlichungstag und Bekanntmachung des Hinweises auf die Patenterteilung: **10.09.2025**
(21) Anmeldenummer: 21830637.1
(22) Anmeldetag: 06.12.2021
(51) Int. Cl.: H02K 5/14, H01R 39/38

(54) **BÜRSTENSYSTEM FÜR EINEN ELEKTROMOTOR**
BRUSH SYSTEM FOR AN ELECTRIC MOTOR
SYSTÈMES DE BALAIS POUR MOTEUR ÉLECTRIQUE

(30) Priorität: 18.12.2020 DE 102020216308
(43) Veröffentlichungstag der Anmeldung: 30.08.2023
(73) Patentinhaber: Brose Fahrzeugteile SE & Co. Kommanditgesellschaft, Würzburg, 97076 Würzburg (DE)
(72) Erfinder: SAUM, Christian, 97320 Großlangheim (DE); SCHWEICHART, Andreas, 97218 Gerbrunn (DE); SPETH, Michael, 97218 Gerbrunn (DE)
(74) Vertreter: FDST Patentanwälte
(86) Internationale Anmeldenummer: PCT/EP2021/084319
(87) Internationale Veröffentlichungsnummer: WO 2022/128555

(56) Entgegenhaltungen:
- DE-A1- 10 355 982
- DE-A1- 102006 045 841
- DE-A1- 102015 220 897

## Beschreibung

Die Erfindung betrifft ein Bürstensystem gemäß dem Oberbegriff des Anspruchs 1. Ein solches Bürstensystem ist beispielsweise aus der DE 103 55 982 A1 bekannt. Die Erfindung betrifft weiterhin einen nachfolgend als Kommutatormotor bezeichneten Elektromotor mit einem derartigen Bürstensystem.

Kraftfahrzeuge weisen üblicherweise eine Anzahl an Verstellteilen, beispielsweise eine Sitzverstellung, ein betätigbares Schloss, Fensterheber oder ein verstellbares Schiebedach auf, welche mittels eines jeweils zugeordneten elektromotorischen Verstellantriebs zwischen verschiedenen Stellpositionen verfahrbar sind. Das jeweilige Verstellteil wird mittels eines Getriebes, beispielsweise eines Schneckengetriebes, das von einem Gleichstrom-Elektromotor mit rotorseitigem Kommutator angetriebenen wird, mit einer antriebsseitigen Schnecke auf der Motorwelle und mit einem abtriebsseitigen Schneckenrad betätigt. Das Getriebe ist in einem Getriebegehäuse angeordnet, an welches der Elektromotor (Kommutatormotor) über dessen Motorgehäuse angeflanscht ist. An einer Stirnseite des Elektromotors befinden sich Steckkontakte, die mit im Getriebegehäuse angeordneten Gegenkontakten elektrisch verbunden werden. Die Steckkontakte sind in einem typischerweise aus Kunststoff hergestellten Bürstensystem des Elektromotors angeordnet.

Im Unterschied zu einem bürstenlosen Elektromotor bestreichen bei einem mit einem wellenfesten Kommutator versehenen (bürstenbehafteten) Elektromotor üblicherweise zwei oder auch mehrere Bürsten (Bürstenkohlen) eine Anzahl von Kommutatorlamellen, die den elektrischen Strom auf die Wicklungen eines sich mit der Motorwelle drehenden Rotors übertragen. Mittels der Lamellen wird von Wicklung zu Wicklung eine Stromwendung (Kommutierung) erzeugt, die gegenüber üblicherweise feststehenden Magnetpolen des Stators ein Drehmoment auf die Motorwelle (Rotorwelle) erzeugt. Hierbei sind die Steckkontakte mit den Bürsten (Bürstenkohlen) mittels litzenartigen Anschlussleitungen elektrisch leitend verbunden (kontaktiert).

Bei einer solchen, nachfolgend als Bürstenkohle bezeichneten Bürste handelt es sich typischerweise um einen quaderartigen, aus Kohlepulver - gegebenenfalls zusammen mit Metallpartikeln - gepressten stabförmigen Kohlekörper. In diesen ist die Anschlussleitung in Form typischerweise einer Kohlelitze mit mehreren Einzeldrähten eingepresst. Aufgrund des Schleifkontakts mit den Kommutatorlamellen unterliegt die jeweilige Bürstenkohle im Betrieb des Elektromotors einem Abrieb. Um dennoch den Kontakt zwischen der Bürstenkohle und dem Kommutator aufrecht zu erhalten, ist die Bürstenkohle in der Regel in einem köcherartigen Bürstenschacht mittels einer mechanischen Feder unter Wirkung deren Federkraft verschiebbar gelagert, so dass eine automatische Nachstellung der Bürstenkohle erfolgt. Die Federkraft kann beispielsweise mittels einer Schenkel-, Druck-, Blatt- oder Rollbandfeder erzeugt werden.

Der jeweilige Bürstenschacht ist häufig auf einem beispielsweise als Bürstenplatte ausgeführten Träger (Bürstenträger) angeordnet, der zusammen mit der jeweiligen Bürstenkohle und den erforderlichen elektrischen Kontaktmitteln sowie gegebenenfalls vorhandenen Entstörelementen (Spulen, Drosseln, Kondensatoren) das sogenannte Bürstensystem bildet.

Bei einer Montage des Elektromotors ist es beim Aufbringen des zweckmäßigerweise ringartigen Bürstensystems auf den Kommutator notwendig, die kollidierenden Bürstenkohlen entgegen der Federkraft der Feder derart einzudrücken und im Bürstenschacht zurückzuhalten, sodass der Kommutator durch eine zentrale Öffnung des Bürstensystems hindurchgeführt werden kann, ohne an der jeweiligen Bürstenkohle zu kollidieren.

Zur lösbaren Halterung der Bürstenkohle in einer Montageposition ist es aus der DE 10 2006 045 841 A1 bekannt, die mittels einer Haltefeder vorgespannte Bürstenkohle mit einer Kerbe auszuführen, in welche ein Haltestück eines Federelementes eingreift.

Zur Rückhaltung der Bürstenkohle ist es aus der DE 10 2015 220 897 A1 bekannt, den Bürstenschacht (Bürstenköcher) mit einem Schachtlängsschlitz zu versehen, der eine Engstelle aufweist, welche von der Anschlussleitung erst dann durchschritten (passiert) wird, wenn die Wirkverbindung des Federelementes mit der Bürstenkohle hergestellt ist. Die Engstelle ist an einer solchen Position entlang des Schachtlängsschlitz angeordnet, bei der die Bürstenkohle nicht in einen den Kommutator aufnehmenden Fügeraum des Bürstensystems hineinragt, also nicht mit dem Kommutator im Zuge dessen Montage kollidiert.

Bei der Montage des bekannten Bürstensystems und des Elektromotors wird die mit der Anschlussleitung versehene Bürstenkohle in den Bürstenschacht eingeführt, und das Federelement wird montiert. Daraufhin wird der Kommutator bestimmungsgemäß montiert, wobei die Engstelle die Anschlussleitung und somit die Bürstenkohle aus dem Fügeraum des Kommutators zurückhält. Ist der Kommutator in dessen Endlage verbracht, so wird die Wirkverbindung mit dem Federelement hergestellt, wobei dessen Federkraft auf die Bürstenkohle in Richtung des Kommutators ausgeübt und die Anschlussleitung durch die Engstelle gedrückt wird.

Problematisch hierbei sind Fertigungstoleranzen der Engstelle und/oder der als Kohlelitze ausgeführten Anschlussleitung. Weichen nämlich aufgrund von Prozessschwankungen die aufeinander abgestimmten Maße der Engstelle und des Durchmessers der Anschlussleitung voneinander ab, so besteht die Gefahr, dass die Klemmung der Anschlussleitung in oder an der Engstelle des Schachtlängsschlitztes nicht gegeben ist. Dies kann zu einem unerwünschten Ausschuss von Teilen des Bürstensystem führen.

Der Erfindung liegt die Aufgabe zugrunde, ein besonders geeignetes Bürstensystem eines Kommutatormotors anzugeben, das vorteilhafterweise einfach und insbesondere zuverlässig montierbar ist. Des Weiteren soll ein möglichst einfach und kostengünstig herstellbarer Elektro- bzw. Kommutatormotor mit einem solchen Bürstensystem angegeben werden.

Bezüglich des Bürstensystems wird die genannte Aufgabe durch die Merkmale des Anspruchs 1 und bezüglich eines das Bürstensystem aufweisenden Elektromotors mit den Merkmalen des Anspruchs 10 erfindungsgemäß gelöst. Vorteilhafte Ausgestaltungen und Weiterbildungen sind Gegenstand der jeweiligen Unteransprüche.

Das erfindungsgemäße Bürstensystem für einen Kommutatormotor, also für einen Elektromotor mit einem Kommutator, weist mindestens eine Bürstenkohle auf, die beispielsweise aus gepresstem Kohlenstaub hergestellt ist, und an der eine flexible, litzenartige Anschlussleitung angebunden oder vorzugsweise in die Bürstenkohle integriert ist. Mit anderen Worten weist die Bürstenkohle einen Kohlekörper und eine in diesen, insbesondere tangential zur Motorachse, eingepresste Kohlelitze als Anschlussleitung auf. Die Bürstenkohle weist eine einem Kommutator zugewandte Kontaktfläche und eine dieser gegenüber liegende Anlagefläche auf.

Das Bürstensystem weist des Weiteren eine der Anzahl der Bürstenkohlen entsprechende Anzahl an Bürstenschächten auf, die nachfolgend auch als Bürsten- oder Kohleköcher bezeichnet werden. Der jeweilige Bürstenschacht, in dem die Bürstenkohle aufgenommen und geführt ist, weist einen Schachtlängsschlitz auf, über den die Anschlussleitung geführt ist. Der Schachtlängsschlitz ist geeigneter Weise in einer seitlichen Schachtwand des Bürstenschachts vorgesehen. Zweckmäßigerweise ist der Schachtlängsschlitz zwischen zwei - bezogen auf die Motorachse - axialen Schachtschenkeln des Bürstenschachts gebildet. Das Bürstensystem weist zudem ein Federelement auf, das auf die Bürstenkohle eine Federkraft in Schachtlängsrichtung ausübt, wenn die Bürstenkohle in deren Arbeitsposition am montierten Kommutator anliegt.

Das Bürstensystem weist einen biegeelastischen Federarm auf, der an der Bürstenkohle anliegt und auf diese eine Klemmkraft, insbesondere in eine Schachtquerrichtung des Bürstenschachts, ausübt, um die Bürstenkohle in deren Vormontage- oder Parkposition innerhalb des Bürstenschachtes zu halten und somit aus dem Fügeraum des Kommutators zurückzuhalten.

Der biegeelastische Federarm ist an einem Freiende eines den Schachtlängsschlitz des Bürstenschachts flankierenden, dies bedeutet den Schachtlängsschlitz begrenzenden Schachtschenkels vorgesehen. Der biegeelastische Federarm ist zur Ausübung der Klemmkraft auf die Bürstenkohle in Richtung einer dem Schachtlängsschlitz gegenüber liegenden seitlichen Schachtwand des Bürstenschachts ausgebildet. Mittels des biegeelastischer Federarms wird die Bürstenkohle im Bürstenschacht zuverlässig, jedoch lösbar geklemmt. Diese Klemmwirkung wirkt insbesondere in einem Vormontagezustand, wenn die Bürstenkohle deren bestimmungsgemäße Anlage am Kommutator noch nicht erreicht hat oder erreichen soll, um den Kommutator bzw. das Bürstensystem zuverlässig montieren zu können, ohne dass die Bürstenkohle eine solche Montage durch eine Kollision mit dem Kommutator behindert.

Gemäß einer vorteilhaften Weiterbildung weist der biegeelastische Federarm - auf der Kohleseite - freiendseitig eine in Richtung der Bürstenkohle orientierte Anlagekante auf. Geeigneter Weise weist der biegeelastische Federarm hierzu eine in einem spitzen Winkel zur Schachtlängsrichtung verlaufende Anlagekante auf. Mit der Anlagekante hinterschneidet (hintergreift) oder übergreift der biegeelastische Federarm eine zwischen einer Seitenfläche der Bürstenkohle und deren Anlagefläche gebildete Bürstenkante, insbesondere eine - bezogen auf eine Motorachse (Drehachse des Kommutators) - axial verlaufende Bürstenkante. Diese Seitenfläche ist zweckmäßigerweise diejenige Fläche der Bürstenkohle, welche dem Schachtlängsschlitz zugewandt ist.

Mittels des Federarms wird die Bürstenkohle gegen die gegenüberliegende Seitenfläche gepresst und somit die Bürstenkohle im Bürstenschacht in der gewünschten Vormontageposition zuverlässig geklemmt. Der genannte (spitze) Winkel beträgt geeigneter Weise zwischen 10° und 30°, vorzugsweise zwischen 15° und 20°, weiter bevorzugt zwischen 17,5° und 22,5°.

Das Bürstensystem weist ferner ein Federelement auf, das auf die Bürstenkohle eine Federkraft in Schachtlängsrichtung ausübt. Das Federelement ist eine Schenkelfeder, die auf einen außerhalb des Bürstenschachtes angeordneten Tragzapfen aufgesetzt ist. Das Federelement weist einen, insbesondere am Bürstenschacht (außenseitig), festgelegten Federschenkel und einen beweglichen Anlageschenkel auf, der an der Anlagefläche der Bürstenkohle anliegt. Das mit der Bürstenkohle in Wirkverbindung stehende Federelement übt auf die Bürstenkohle eine Federkraft aus, um die im Bürstenschacht geführte Bürstenkohle in Richtung zum Kommutator zu bewegen. Diese Bewegungsrichtung verläuft - bezogen auf die Drehachse des Kommutatormotors - radial.

In einer bevorzugten Anwendung ist das Bürstensystem in einem, insbesondere zwei- oder vierpoligen, Elektromotor mit Kommutator (Kommutatormotor) montiert. Zweckmäßigerweise umfasst das Bürstensystem mindestens zwei Bürstenkohlen, die insbesondere auf gegenüberliegenden Seiten des Kommutators punktsymmetrisch zu diesem angeordnet sind. Vorzugsweise umfasst das Bürstensystem vier Bürstenkohlen, die zueinander um jeweils 90° versetzt angeordnet sind

Durch den Einsatz eines erfindungsgemäßen Bürstensystems wird die Motormontage vereinfacht, wodurch eine besonders kostengünstige Herstellung des Kommutatormotors erreicht ist. Der Kommutatormotor ist vorzugweise ein Bestandteil eines Verstellantriebs eines Kraftfahrzeugs. Der Verstellantrieb, der beispielsweise ein Fensterheber ist, weist zum Beispiel ein mittels des Kommutatormotors angetriebenes Getriebe auf, das in einer Wirkverbindung mit einem Verstellteil, beispielsweise einem Fahrzeugfenster, steht.

Nachfolgend wird ein Ausführungsbeispiel der Erfindung anhand einer Zeichnung näher erläutert. Darin zeigen:
- Fig. 1: in schematischer Draufsicht eine Darstellung eines Bürstensystems eines Elektro- bzw. Kommutatormotors mit zueinander gegenüberliegend angeordneten Bürstenkohlen, die jeweils in einem Bürstenschacht federnd gegen einen Kommutator gelagert sind,
- Fig. 2: in einer perspektivischen Darstellung die Bürstenkohle im Bürstenschacht mit biegeelastischem Federarm und mit einem Federelement mit einem Federschenkel in Parkposition,
- Fig. 3: in einer Schnittdarstellung die mittels des biegeelastischen Federarms im Bürstenschacht geklemmte Bürstenkohle in deren Vormontage- oder Parkposition,
- Fig. 4: in einer Ansicht gemäß Fig. 3 die Bürstenkohle in deren Arbeitsposition innerhalb des Bürstenschachtes,
- Fig. 5: ausschnittsweise in einer Ansicht gemäß den Figuren 3 und 4 den biegeelastischen Federarm im bzw. mit in Richtung einer gegenüberliegenden Schachtwand des Bürstenschachtes gedrehtem Hintergriff für die Bürstenkohle, und
- Fig. 6: in schematischer Darstellung einen Fensterheber als Verstellantrieb einer Fahrzeug-Fensterscheibe, mit dem Elektro- bzw. Kommutatormotor und mit einer damit antriebstechnisch gekoppelten Stellmechanik.

Einander entsprechende Teile und Größen sind in allen Figuren mit den gleichen Bezugszeichen versehen.

Fig. 1 zeigt schematisch ein Bürstensystem 1 eines oder für einen nachfolgend auch als Kommutatormotor bezeichneten Elektromotor (Fig. 6). Das Bürstensystem 1 umfasst eine etwa kreisringartige Bürstenplatte 2, die konzentrisch um einen wellenfest mit einer Motorwelle gekoppelten Kommutator 3 des Elektromotors angeordnet ist. Das Bürstensystem 1 weist zwei Bürstenkohlen 4 auf, die mit dem Kommutator 3 während des elektromotorischen Betriebs nach Art von Gleitkontakten elektrisch leitfähig kontaktiert sind. Während des Betriebs drehen sich die Motorwelle (Rotorwelle) und damit der Kommutator 3 um eine gemeinsame Motor- oder Rotationsachse R, die als Kreuz veranschaulicht ist.

Des Weiteren umfasst das Bürstensystem 1 zwei, im Ausführungsbeispiel gegenüberliegend angeordnete, bezogen auf die Rotationsachse R radial um 180° versetzte Bürstenschächte oder -köcher 5, in denen die Bürstenkohlen 4 radial verschiebebeweglich geführt sind. Die Bürstenkohlen 4 und der jeweils zugeordnete Bürstenschacht 5 sind im Ausführungsbeispiel bezüglich der Rotationsachse R beziehungsweise des Kommutators 3 punktsymmetrisch an der Bürstenplatte 2 angeordnet. Um eine Anpresskraft entlang einer radial gerichteten Bürstenandruckrichtung B zwischen den Bürstenkohlen 4 und dem Kommutator 3 zu erzeugen, weist das Bürstensystem 1 für jede Bürstenkohle 4 ein in Fig. 1 lediglich schematisch angedeutetes zugeordnetes Federelement 6 auf.

Die Bürstenkohlen 4 dienen zur Bestromung auf den im Betrieb rotierenden Kommutator 3 und damit auf die nicht näher dargestellten Wicklungen eines Rotors des Elektromotors. Hierzu weisen die Bürstenkohlen 4 an einer der Bürstenplatte 2 abgewandten Oberseite oder - wie im Ausführungsbeispiel - an einer Bürstenseite jeweils eine auch als Kohlelitze bezeichnete Anschlussleitung 7 zur Stromübertragung auf. Die Anschlussleitung 7, die in den nicht näher bezeichneten Kohlekörper unter Bildung der Bürstenkohle 4, insbesondere tangential zur Rotationsachse R, eingepresst ist, ist über einen hier nicht dargestellten Steckkontakt mit einer Steuereinheit (Fig. 6) des Elektromotors elektrisch verbunden.

Im elektromotorischen Betrieb liegt die Bürstenkohle 4 mit deren Kontaktfläche 4a am Kommutator 3 an (Arbeitsposition), während das Federelement 6 an einer in Fig. 1 nicht näher bezeichneten, der Kontaktfläche 4a radial gegenüberliegenden Anlagefläche (Fig. 2) der Bürstenkohle 4 anliegt, um die Bürstenkohle 4 innerhalb des zugeordneten Bürstenschachtes 5 in Bürstenandruckrichtung B zu pressen.

In den Figuren 2 bis 4 ist ausschnittsweise das Bürstensystem 1 mit der Bürstenplatte 2 und mit einem Bürstenschacht 5 mit darin angeordneter Bürstenkohle 4 dargestellt. Der jeweilige Bürstenschacht 5 ist an die Bürstenplatte 2 angeformt und nach Art eines radial verlaufenden Hohlzylinders mit rechteckigem Querschnitt zur im Wesentlichen formschlüssigen Aufnahme der im Bürstenschacht 5 schiebebeweglich geführten Bürstenkohle 4 ausgestaltet. Innerhalb des Bürstenschachts 5 ist die etwa quaderförmige Bürstenkohle 4 angeordnet. Die radial innenliegende Kontaktfläche 4a der Bürstenkohle 4 ist komplementär zur Außenkontur des Kommutators 3 abgerundet.

In der Arbeitsposition (Fig. 4) liegt ein Feder- oder Anlageschenkel 6a des Federelementes 6 an der der Kontaktfläche 4a gegenüberliegenden Anlagefläche 4b der Bürstenkohle 4 an. Das Federelement 6 ist eine Schenkelfeder, die auf einem außerhalb des Bürstenschachtes 5 angeordneten, axialen Tragzapfen 8 sitzt, der an die Bürstenplatte 2 angeformt ist. Ein Federschenkel 6b (Fig. 3 und 4) des Federelementes 6 liegt außenseitig am Bürstenschacht 5 an und ist dort festgelegt. Das Federelement 6 bewirkt ein Nachführen der sich betriebsbedingt abreibenden Bürstenkohle 4 radial gegen den Kommutator 3 in Bürstenandruckrichtung B.

Der Bürstenschacht 5, in dem die jeweilige Bürstenkohle 4 aufgenommen und geführt ist, weist einen Schachtlängsschlitz 9 auf, der in Bürstenandruckrichtung B orientiert ist und im Ausführungsbeispiel - bezogen auf die Rotationsachse R - radial verläuft. Über den Schachtlängsschlitz 9 ist die Anschlussleitung 7 geführt. Der Schachtlängsschlitz 9 ist in einer der seitlichen Schachtwände 10, 11 des Bürstenschachts 5 vorgesehen. Die Schachtwände 10, 11 verlaufen in Bürstenandruckrichtung B, im Ausführungsbeispiel - bezogen auf die Rotationsachse R - also radial. Die den Schachtlängsschlitz 9 aufweisende Schachtwand, hier die Schachtwand 10, befindet sich auf der dem Federelement 6 und dessen Tragzapfen 8 gegenüberliegenden Seite, an der die andere Schachtwand 11 verläuft. Der Schachtlängsschlitz 9 ist zwischen zwei Schachtschenkeln 10a, 10b der seitlichen Schachtwände 10 des Bürstenschachts 5 gebildet.

Wie in den Figuren 2 und 3 veranschaulicht ist, befindet sich der Feder- oder Anlageschenkel 6a des Federelementes 6 in einer Vormontage- oder Parkposition Pv in einer Kerbe oder Nut 12 einer Wand 11a, die beispielsweise in axialer Verlängerung der dem Tragzapfen 8 zugewandten Schachtwand 11 auf der Bürstenplatte 2 angeordnet und geeigneter Weise wiederum an diese angeformt ist.

Am Bürstenschacht 5 ist ein biegeelastischer Federarm (Finger, Dorn) 13 vorgesehen, der auf die Bürstenkohle 4 eine Kraft in eine Schachtquerrichtung des Bürstenschachts 5 ausübt. Hierdurch wird die Bürstenkohle 4 im Bürstenschacht 5 geklemmt. Der biegeelastische Federarm 13 ist an einem Freiende desjenigen, den Schachtlängsschlitz 9 des Bürstenschachts 5 begrenzenden ersten Schachtschenkels 10a der Schachtwand 10 vorgesehen, welcher der Bürstenplatte 2 des Bürstensystems 1 abgewandt ist. Mit anderen Worten befindet sich der biegeelastische Federarm 13 an demjenigen (oberen) Schachtschenkel 10a, dessen axialer Abstand zur Bürstenplatte 2 größer ist als der Abstand des anderen (unteren) Schachtschenkels 10b. Der Federarm 13 ist ein Bestandteil des Bürstenschachtes 5, der vorzugsweise zusammen mit der Bürstenplatte 2 eine Kunststoff-Spritzgussteil, also ein Formteil aus einem Kunststoff ist.

Wie aus Fig. 3, welche die Parkposition Pv der Bürstenkohle 4 innerhalb des Bürstenschachtes darstellt, und aus Fig. 4, welche die Arbeitsposition P_{A} der Bürstenkohle 4 darstellt, vergleichsweise deutlich ersichtlich ist, ist der biegeelastische Federarm 13 zur Ausübung der Klemmkraft in Richtung der dem Schachtlängsschlitz 9 gegenüberliegenden seitlichen Schachtwand 11 des Bürstenschachts 5 orientiert oder ausgelenkt. Mit anderen Worten wirkt die vom biegeelastischer Federarm (Finger, Dorn) 13 ausgeübte Klemmkraft derart, dass die Bürstenkohle 4 innerhalb des Bürstenschachtes 5 zumindest im Westlichen gegen dessen dem Schachtlängsschlitz 9 gegenüberliegende Schachtwand 11 gedrückt (gepresst) wird. Diese Klemmkraft wirkt im Vormontagezustand, in dem die Bürstenkohle 4 in deren Parkposition Pv innerhalb des Bürstenschachtes 5 nicht am Kommutator 3 anliegt, so dass dieser ungehindert in oder durch die zentrale Ausnehmung der Bürstenplatte 2 oder diese über den Kommutator 3 geführt werden kann.

Wie aus Fig. 5 vergleichsweise deutlich ersichtlich ist, weist der biegeelastische Federarm 13 freiendseitig eine in Richtung der Bürstenkohle 4 orientierte Anlagekante oder -fläche 14 auf. Bezogen auf die Bürstenandruckrichtung B, die hier der radial verlaufenden Schachtlängsrichtung L entspricht, verläuft die Anlagekante 14 des biegeelastischen Federarms 13 in eine in einem spitzen Winkel α. Der Winkel beträgt geeigneter Weise zwischen 15° und 25°, vorzugsweise zwischen 17,5° und 22,5°.

Mit der Anlagekante 14 hinterschneidet oder hintergreift der biegeelastische Federarm 13 die Bürstenkohle 4. Der Hinterschnitt (Hintergriff) erfolgt an einer zwischen einer Seitenfläche 4c der Bürstenkohle 4 und deren Anlagefläche 4b gebildeten Bürstenkante 15 (Fig. 4). Bezogen auf die Rotationsachse R, welche der Motorachse bzw. der Drehachse des Kommutators 3 entspricht, verläuft diese Bürstenkante 15 axial. Die entsprechende Seitenfläche 4c ist diejenige Fläche der Bürstenkohle 4, welche dem Schachtlängsschlitz 9 zugewandt ist. Mittels des Federarms 13 wird die Bürstenkohle 4 im Bürstenschacht 5 in der gewünschten Vormontageposition zuverlässig geklemmt.

Bei einem in der Fig. 6 dargestellten Verstellantrieb 16 handelt es sich um einen elektrischen Fensterheber für eine Fensterscheibe 17 eines Kraftfahrzeugs. Der Verstellantrieb 16 ist zweckmäßigerweise in einer nicht näher dargestellten Fahrzeugtür des Kraftfahrzeugs integriert. Der Verstellantrieb 16 umfasst eine Steuereinheit 18, die geeigneter Weise durch einen Mikrocontroller mit implementierter Steuer- und Auswertesoftware gebildet ist. Die Steuereinheit 18 ist zur signaltechnischen Ansteuerung des eine Motorwelle 19 aufweisenden Kommutatormotors (Elektromotors) 20 mit integriertem Bürstensystem 1 vorgesehen und eingerichtet. Der Kommutatormotor 20, in dem das Bürstensystem 1 in nicht näher dargestellter Art und Weise angeordnet ist, wirkt über eine Stellmechanik 21, insbesondere in Form eines ein- oder zweistrangigen Seilfensterhebers, auf die Fensterscheibe 17.

Bei einer Betätigung des Elektro- oder Kommutatormotors 20 wird die Fensterscheibe 17 verfahren. Die Fensterscheibe 17 ist hierbei reversibel zwischen einer Schließstellung S, welche der höchstmöglichen Position x entspricht, und einer Offenstellung O verfahrbar, welche eine tiefstmögliche Position x darstellt. In diesen Stellungen S, O ist die Fensterscheibe 17 in jeweils gestrichelt angedeutet. Mit durchgezogenen Linien ist die Fensterscheibe 17 dagegen in einer halbgeöffneten Zwischenstellung dargestellt.

Zur Ermittlung der jeweils aktuellen Position x der Fensterscheibe 17 ist an der Motorwelle 19 ein Ringmagnet 22 angeordnet, der eine geradzahlige Anzahl von umfänglich verteilten Magnetpolen aufweist. Mit dem Ringmagnet 22 wirkt ein als Positionsgeber dienender Hall-Sensor 23 zusammen. Dieser detektiert bei einer Drehung der Motorwelle 19 ein fluktuierendes Magnetfeld des Ringmagneten 22 und generiert ein entsprechend pulsierendes Hall-Signal H, das an die Steuereinheit 18 ausgegeben wird. Die Steuereinheit 18 ermittelt durch Zählung und Aufsummierung der Pulse des Hall-Signals H ein Positionsmaß, das proportional zur Position x der Fensterscheibe 17 ist. Ein Stellvorgang, bei dem die Fensterscheibe 17 aus ihrer Schließstellung S in Richtung auf die Öffnungsstellung O verfahren werden soll, wird von einem Fahrzeugnutzer durch Betätigung eines Tasters 24 ausgelöst.

Zusammenfassend betrifft die Erfindung ein Bürstensystem 1 mit mindestens einer eine Anschlussleitung 7 aufweisenden Bürstenkohle 4 und mit einem einen Schachtlängsschlitz 9 zum Durchführen der Anschlussleitung 7 aufweisenden Bürstenschacht 5 sowie mit einem Federelement 6 und mit einem biegeelastischen Federarm 13, der an der Bürstenkohle 4 in deren Vormontage- oder Parkposition Pv anliegt und auf diese eine Klemmkraft ausübt. Sie betrifft weiter einen ein solches Bürstensystem 1 aufweisenden Kommutatormotor 20 als (Gleichstrom-)Elektromotor.

Die Erfindung ist nicht auf das vorstehend beschriebene Ausführungsbeispiel beschränkt. Vielmehr können auch andere Varianten der Erfindung von dem Fachmann hieraus abgeleitet werden, ohne den Gegenstand der Erfindung zu verlassen. Insbesondere sind ferner alle im Zusammenhang mit den verschiedenen Ausführungsbeispielen beschriebenen Einzelmerkmale im Rahmen der offenbarten Ansprüche auch auf andere Weise kombinierbar, ohne den Gegenstand der beanspruchten Erfindung zu verlassen.

So kann die Bürstenkohle 4 in der Vormontage- oder Parkposition Pv innerhalb des Bürstenschachtes 5 auch mittels des Feder- oder Anlageschenkels 6a geklemmt sein, indem dieser beispielsweise zwischen die obere Schachtwand und die Bürstenkohle 4 geführt ist. Für die Arbeitsposition P_{A} wird der Feder- oder Anlageschenkel 6a in die in Fig. 3 oder 4 gezeigte Position verbracht.

Zudem kann die beschriebene Lösung nicht nur in dem speziell dargestellten Anwendungsfall zum Einsatz kommen, sondern auch in ähnlicher Ausführung bei anderen Kraftfahrzeug-Anwendungen, wie zum Beispiel bei Tür- und Heckklappensystemen, bei Fahrzeugschlössern, bei verstellbaren Sitz- und Innenraumsystemen sowie bei anderen elektrischen Antrieben im Fahrzeug.

### Bezugszeichenliste

- 1: Bürstensystem
- 2: Bürstenplatte
- 3: Kommutator
- 4: Bürste/Bürstenkohle
- 4a: Kontaktfläche
- 4b: Anlagefläche
- 4c: Seitenfläche
- 5: Bürstenschacht/-köcher
- 6: Federelement/Schenkelfeder
- 6a: Feder-/Anlageschenkel
- 6b: Federschenkel
- 7: Anschlussleitung
- 8: Tragzapfen
- 9: Schachtlängsschlitz
- 10: Schachtwand
- 10a: (oberer) Schachtschenkel
- 10b: (unterer) Schachtschenkel
- 11: Schachtwand
- 11a: Wand
- 12: Kerbe/Nut
- 13: Federarm
- 14: Anlagekante/-fläche
- 15: Bürstenkante
- 16: Verstellantrieb
- 17: Fensterscheibe
- 18: Steuereinheit
- 19: Motorwelle
- 20: Kommutator-/Elektromotor
- 21: Stellmechanik
- 22: Ringmagnet
- 23: Hall-Sensor
- 24: Taster
- B: Bürstenandruckrichtung
- H: Hallsignal
- L: Schachtlängsrichtung
- O: Öffnungsstellung
- P_{A}: Arbeitsposition
- Pv: Vormontage-/Parkposition
- R: Motor-/Rotationsachse
- S: Schließstellung
- U: Motorspannung
- x: Scheibenposition

## Patentansprüche

1. Bürstensystem (1) eines Kommutatormotors (19), aufweisend
- mindestens eine Bürstenkohle (4) mit einer einem Kommutator (3) zugewandten Kontaktfläche (4a) und mit einer dieser gegenüberliegenden Anlagefläche (4b) sowie mit einer Anschlussleitung (7),
- einen die Bürstenkohle (4) aufnehmenden Bürstenschacht (5), der einen Schachtlängsschlitz (9) aufweist, über den die Anschlussleitung (7) geführt ist,
- ein Federelement (6), das auf die Bürstenkohle (4) in deren Arbeitsposition (P_{A}) eine Federkraft in Schachtlängsrichtung (L) ausübt,
- dass das Federelement (6) eine Schenkelfeder ist, die auf einen außerhalb des Bürstenschachtes (5) angeordneten Tragzapfen (8) aufgesetzt ist, wobei das Federelement (6) einen festgelegten Federschenkel (6b) und einen beweglichen Anlageschenkel (6a) aufweist, der an der Anlagefläche (4b) der Bürstenkohle (4) anliegt,
- dass die Bürstenkohle (4) in einer Vormontageposition (Pv) im Bürstenschacht (5) mittels eines biegeelastischen Federarms (13) geklemmt ist, der an der Bürstenkohle (4) anliegt und auf diese eine Klemmkraft ausübt,
- dass der Schachtlängsschlitz (9) zwischen zwei Schachtschenkeln (10a, 10b) des Bürstenschachts (5) gebildet ist, **dadurch gekennzeichnet, dass** der biegeelastische Federarm (13) an einem Freiende eines den Schachtlängsschlitz (9) des Bürstenschachts (5) flankierenden Schachtschenkels (10a) vorgesehen ist, und
- dass der biegeelastische Federarm (13) zur Ausübung der Klemmkraft auf die Bürstenkohle (4) in Richtung einer dem Schachtlängsschlitz (9) gegenüber liegenden Schachtwand (11) des Bürstenschachts (5) ausgebildet ist.

2. Bürstensystem (1) nach Anspruch 1,
**dadurch gekennzeichnet, dass** der Schachtlängsschlitz (9) in einer seitlichen Schachtwand (10) des Bürstenschachts (5) gebildet ist.

3. Bürstensystem (1) nach Anspruch 1 oder 2,
**dadurch gekennzeichnet,**
**dass** der biegeelastische Federarm (13) zur Ausübung der Klemmkraft auf die Bürstenkohle (4) in eine Schachtquerrichtung des Bürstenschachts (5) ausgebildet ist.

4. Bürstensystem (1) nach einem der Ansprüche 1 bis 3,
**dadurch gekennzeichnet,**
**dass** der biegeelastische Federarm (13) freiendseitig eine in Richtung der Bürstenkohle (5) orientierte Anlagekante (14) aufweist.

5. Bürstensystem (1) nach einem der Ansprüche 1 bis 4,
**dadurch gekennzeichnet,**
**dass** der biegeelastische Federarm (13) eine in einem spitzen Winkel (α) zur Schachtlängsrichtung (L) verlaufende Anlagekante (14) aufweist, mit welcher der biegeelastische Federarm (13) eine zwischen einer Seitenfläche (4c) der Bürstenkohle (4) und deren Anlagefläche (4b) gebildete Bürstenkante (15) hinterschneidet.

6. Bürstensystem (1) nach Anspruch 5,
**dadurch gekennzeichnet,**
**dass** die Anlagekante (14) des biegeelastischen Federarms (13) in einem spitzen Winkel (α), insbesondere in einem Winkel α = (20 ± 2,5)°, zur Schachtlängsrichtung (L) verläuft.

7. Elektromotor (20), insbesondere eines Fensterhebers eines Kraftfahrzeugs, mit einem Bürstensystem (1) nach einem der Ansprüche 1 bis 6.

## Claims

1. Brush system (1) of a commutator motor (19), having
- at least one carbon brush (4) having a contact surface (4a) facing a commutator (3), and having a bearing surface (4b) lying opposite the said contact surface, and having a connection line (7),
- a brush shaft (5) which receives the carbon brush (4) and has a shaft longitudinal slot (9), via which the connection line (7) is guided
- a spring element (6) which exerts a spring force in the shaft longitudinal direction (L) on the carbon brush (4) in the working position (P_{A}) thereof,
- wherein the spring element (6) is a leg spring which is placed on a support pin (8) arranged outside the brush shaft (5), wherein the spring element (6) has a fixed spring leg (6b) and a movable bearing leg (6a) which bears against the bearing surface (4b) of the carbon brush (4),
- wherein, in a preassembly position (P_{V}), the carbon brush (4) is clamped in the brush shaft (5) by means of a flexurally elastic spring arm (13) which bears against the carbon brush (4) and exerts a clamping force thereon,
- wherein the shaft longitudinal slot (9) is formed between two shaft limbs (10a, 10b) of the brush shaft (5), **characterized in that** the flexurally elastic spring arm (13) is provided at a free end of a shaft limb (10a) flanking the shaft longitudinal slot (9) of the brush shaft (5), and
- **in that** the flexurally elastic spring arm (13) is designed to exert the clamping force on the carbon brush (4) in the direction of a shaft wall (11) of the brush shaft (5) lying opposite the shaft longitudinal slot (9).

2. Brush system (1) according to Claim 1,
**characterized**
**in that** the shaft longitudinal slot (9) is formed in a lateral shaft wall (10) of the brush shaft (5).

3. Brush system (1) according to Claim 1 or 2,
**characterized**
**in that** the flexurally elastic spring arm (13) is designed to exert the clamping force on the carbon brush (4) in a shaft transverse direction of the brush shaft (5).

4. Brush system (1) according to one of Claims 1 to 3,
**characterized**
**in that** the flexurally elastic spring arm (13) has, on the free end side, a bearing edge (14) oriented in the direction of the carbon brush (5).

5. Brush system (1) according to one of Claims 1 to 4,
**characterized**
**in that** the flexurally elastic spring arm (13) has a bearing edge (14) which runs at an acute angle (α) with respect to the shaft longitudinal direction (L) and by way of which the flexurally elastic spring arm (13) undercuts a brush edge (15) formed between a side face (4c) of the carbon brush (4) and the bearing surface (4b) thereof.

6. Brush system (1) according to Claim 5,
**characterized**
**in that** the bearing edge (14) of the flexurally elastic spring arm (13) runs at an acute angle (α), in particular at an angle α = (20 ± 2.5)°, with respect to the shaft longitudinal direction (L).

7. Electric motor (20), in particular of a window lifter of a motor vehicle, having a brush system (1) according to one of Claims 1 to 6.

## Revendications

1. Système de balais (1) d'un moteur à collecteur (19), comprenant
- au moins un charbon de balai (4) avec une surface de contact (4a) tournée vers un collecteur (3) et avec une surface d'appui (4b) opposée à celle-ci, ainsi qu'avec un câble de raccordement (7),
- un conduit de balai (5) recevant le charbon de balai (4), qui comporte une fente longitudinale (9) de conduit dans laquelle est passé le câble de raccordement (7),
- un élément ressort (6) qui exerce une force élastique dans la direction longitudinale (L) du conduit sur le charbon de balai (4), dans la position de travail (P_{A}) de celui-ci,
- le fait que l'élément ressort (6) est un ressort à branches qui est placé sur un tourillon porteur (8) agencé à l'extérieur du conduit de balai (5), l'élément ressort (6) comprenant une branche de ressort fixe (6b) et une branche d'appui mobile (6a) qui est en appui contre la surface d'appui (4b) du charbon de balai (4),
- le fait que le charbon de balai (4) est serré dans une position de prémontage (P_{V}) dans le conduit de balai (5) au moyen d'un bras à ressort élastique en flexion (13) qui repose contre le charbon de balai (4) et exerce une force de serrage sur celui-ci,
- le fait que la fente longitudinale (9) du conduit est formée entre deux branches (10a, 10b)de conduit du conduit de balai (5), **caractérisé en ce que** le bras à ressort élastique en flexion (13) est aménagé à une extrémité libre d'une branche (10a) de conduit bordant la fente longitudinale (9) de conduit du conduit de balai (5), et
- le fait que le bras à ressort élastique en flexion (13) est conçu de manière à exercer la force de serrage sur le charbon de balai (4) en direction d'une paroi (11) de conduit du conduit de balai (5) opposée à la fente longitudinale (9) du conduit.

2. Système de balais (1) selon la revendication 1,
**caractérisé**
**en ce que** la fente longitudinale (9) du conduit est formée dans une paroi latérale (10) de conduit du conduit de balai (5).

3. Système de balais (1) selon la revendication 1 ou la revendication 2,
**caractérisé**
**en ce que** le bras à ressort élastique en flexion (13) destiné à exercer la force de serrage sur le charbon de balai (4) est formé dans une direction transversale de conduit du conduit de balai (5).

4. Système de balais (1) selon l'une des revendications 1 à 3,
**caractérisé**
**en ce que** le bras à ressort élastique en flexion (13) comprend, du côté libre, un bord d'appui (14) orienté dans la direction du charbon de balai (5).

5. Système de balais (1) selon l'une des revendications 1 à 4,
**caractérisé**
**en ce que** le bras à ressort élastique en flexion (13) comprend un bord d'appui (14) s'étendant selon un angle aigu (α) par rapport à la direction longitudinale (L) du conduit, avec lequel le bras à ressort élastique en flexion (13) coupe un bord de balai (15) formé entre une surface latérale (4c) du charbon de balai (4) et sa surface d'appui (4b).

6. Système de balais (1) selon la revendication 5,
**caractérisé**
**en ce que** le bord d'appui (14) du bras à ressort élastique en flexion (13) s'étend selon un angle aigu (α), en particulier selon un angle α = (20 ± 2,5)°, par rapport à la direction longitudinale (L) du conduit.

7. Moteur électrique (20), en particulier d'un lèvevitre d'un véhicule automobile, comprenant un système de balais (1) selon l'une des revendications 1 à 6.
